# EUROPÄISCHE PATENTSCHRIFT

(11) **EP 3 138 441 B1**
(45) Veröffentlichungstag und Bekanntmachung des Hinweises auf die Patenterteilung: **02.10.2019**
(21) Anmeldenummer: 16184015.2
(22) Anmeldetag: 12.08.2016
(51) Int. Cl.: E05F 5/00, A47B 88/40, E05F 5/02

(54) **DÄMPFUNGSVORRICHTUNG ZUR DÄMPFUNG DER ÖFFNUNGSBEWEGUNG EINES BEWEGBAREN MÖBELTEILS**
DAMPING DEVICE FOR DAMPING THE OPENING MOVEMENT OF A MOVABLE PART OF A PIECE OF FURNITURE
DISPOSITIF D'AMORTISSEMENT DESTINÉ À AMORTIR LE MOUVEMENT D'OUVERTURE D'UN ÉLÉMENT DE MEUBLE MOBILE

(30) Priorität: 04.09.2015 DE 202015006279 U
(43) Veröffentlichungstag der Anmeldung: 08.03.2017
(73) Patentinhaber: Grass GmbH, 6973 Höchst (AT)
(72) Erfinder: Janzen, Jörg, 6890 Lustenau (AT)
(74) Vertreter: Patentanwälte Magenbauer & Kollegen Partnerschaft mbB

(56) Entgegenhaltungen:
- EP-A1- 1 625 810
- DE-A1-102012 111 551
- DE-U1-202004 006 410

## Beschreibung

Die Erfindung betrifft eine Dämpfungsvorrichtung zur Dämpfung der Öffnungsbewegung eines bewegbaren Möbelteils, mit einer einen Möbelkorpus eines Möbels aufweisenden ortsfesten Basiseinheit und einer das bewegbare Möbelteil aufweisende beweglichen Basiseinheit, wobei die bewegliche Basiseinheit beweglich zur ortsfesten Basiseinheit angeordnet ist, und mit einer Dämpfereinheit, die erste und zweite, unter Ausführung einer Dämpfungsfunktion, relativ zueinander bewegliche Dämpferkomponenten aufweist, von denen die erste Dämpferkomponente an der einen Basiseinheit angeordnet ist und bei Annäherung der beweglichen Basiseinheit in seine Endlage ein Aufprall zwischen der zweiten Dämpferkomponente und der anderen Basiseinheit stattfindet, wobei die Dämpfungsfunktion auslösbar ist.

Die DE 20 2004 006 410 U1 offenbart eine Einzugsautomatik mit Dämpfungsvorrichtung für Schubladen-Ausziehführungen. Es ist eine Einzugsautomatik vorgesehen, die ein langgestrecktes flaches Klinkengehäuse aufweist, das offensichtlich an einer an der Seitenwand eines Schrankkorpus zu befestigenden profilierten Führungsschiene befestigt ist. Im Klinkengehäuse ist ein Dämpfer-Zylinder linear verschieblich gelagert, wobei das vordere stirnseitige Ende des Dämpfer-Zylinders an Vorsprüngen des Klinkenbauteils in Anlage liegt und wobei an der rückseitigen Stirnwand eine Pufferfeder anliegt, die den Dämpfer-Zylinder an die Vorsprünge drückt. Es ist eine aus dem Dämpfer-Zylinder herausgeführte Kolbenstange vorgesehen, an deren freien Ende ein Klinkenbauteil angeordnet ist.

Die DE 10 2012 111 551 A1 offenbart eine Auszugsführung mit einer Führungsschiene und einer verfahrbar gelagerten Laufschiene, an der ein Schubelement fixierbar ist, wobei die Laufschiene von einer Schließposition in eine maximale Öffnungsposition bewegbar ist und eine Dämpfungseinrichtung vorgesehen ist, die die Laufschiene vor Erreichen der maximalen Öffnungsposition abbremst, wobei die Dämpfungseinrichtung einen linearen Druckdämpfer umfasst.

Dämpfungsvorrichtungen zur Dämpfung der Öffnungs- und/oder Schließbewegung von bewegbaren Möbelteilen, beispielsweise Schubladen, Türen oder Klappen, sind bereits seit langem bekannt. Es ist beispielsweise bekannt, die Einfahrbewegung einer Schublade in die Schließstellung abzudämpfen. Hierbei trifft eine mit der Schublade mitbewegte Komponente auf eine Dämpferkomponente, beispielsweise ein verschiebliches Dämpfergehäuse oder einen verschieblichen Dämpferkolben und löst damit eine Dämpfungsfunktion aus. Bei der Dämpfung der Ausfahrbewegung der Schublade in die Offenstellung wird in der Regel dasselbe Prinzip verwendet.

Die dabei eingesetzten Dämpfungsvorrichtungen besitzen stets relativ zueinander bewegliche Dämpferkomponenten, beispielsweise wie erwähnt, einen beweglichen Dämpferkolben, der beweglich in einem Dämpfergehäuse geführt ist oder ein bewegliches Dämpfergehäuse, das beweglich zu einem Dämpferkolben geführt ist. Das heißt, es wird eine bewegliche Dämpferkomponente und eine bezüglich des Möbelkorpus ortsfeste Dämpferkomponente eingesetzt.

Angesichts beengter Platzverhältnisse ist es jedoch oftmals schwierig, geeignete Dämpfungsvorrichtungen unterzubringen. Insbesondere bei der Endlagendämpfung einer Schublade bei deren Öffnungsbewegung besteht der Bedarf, dass die Dämpfungsvorrichtung sich im Bereich der Schubladenöffnung befindet, sodass die Dämpfungsfunktion erst dann ausgelöst wird, wenn die Schublade in ihre Offenstellung einfährt. Jedoch besteht gerade hier das Problem, Dämpfungsvorrichtungen aufgrund beengter Platzverhältnisse unterzubringen.

Aufgabe der Erfindung ist es, eine Dämpfungsvorrichtung der eingangs erwähnten Art zu schaffen, deren Einsatzgebiet gegenüber herkömmlichen Dämpfungsvorrichtungen vergrößert ist, insbesondere die auch bei beengten Platzverhältnissen funktional zuverlässig einsetzbar ist.

Diese Aufgabe wird durch eine Dämpfungsvorrichtung mit den Merkmalen des unabhängigen Anspruchs 1 gelöst. Weiterbildungen der Erfindung sind in den Unteransprüchen dargestellt.

Die Dämfungsvorrichtung ist derart ausgebildet, dass die erste Dämpfungskomponente an einem an der zugeordneten Basiseinheit befestigten Anschlagmittel aufweisenden Halter derart beweglich gelagert ist, dass sie beim Aufprall aus einer Bereitschaftposition in eine durch Anschlagmittel abgestützte Arbeitsposition verlagerbar ist, in der die Dämpfungsfunktion ausführbar ist, wobei die nicht der ersten Dämpferkomponente zugeordnete Basiseinheit ein Mitnehmerelement aufweist, das beim Öffnen die erste Dämpferkomponente von der Bereitschaftsposition in die Arbeitsposition verlagert, in dem das Mitnehmerelement auf die zweite Dämpferkomponente aufprallt und diese gemeinsam mit der ersten Dämpferkomponente verlagert, wobei letztere von der Bereitschaftsposition in die Arbeitsposition verlagert wird.

Die betreffende Dämpferkomponente wird also zunächst von der Bereitschaftsposition in die Arbeitsposition verlagert, bevor die Dämpfungsfunktion ausgeführt wird. Es ist beispielsweise vorstellbar, dass die bewegliche Basiseinheit der Dämpfungsvorrichtung beim Einsatz zur Dämpfung der Öffnungsbewegung eines bewegbaren Möbelteils in Form einer Schublade zunächst die Bewegung der Schublade bis kurz vor die Offenstellung mitmacht, ohne dass eine Dämpfungsfunktion ausgelöst wird und diese dann bei Erreichen der Arbeitsposition kurz vor Erreichen der vollständig ausgefahrenen Offenstellung der Schublade ausgelöst wird. Beispielsweise kann die Dämpfereinheit der Dämpfungsvorrichtung zunächst im gesamten aus der Bereitschaftsposition in die Arbeitsposition verlagert werden, wobei dann in der Arbeitsposition die zweite Dämpferkomponente relativ beweglich zur ersten Dämpferkomponente zur Einleitung der Dämpfungsfunktion bewegt wird. Es ist beispielsweise möglich, dass die Dämpfereinheit der Dämpfungsvorrichtung zumindest teilweise aus der Schubladenaufnahme ausfährt, wodurch bei der anschließenden Dämpfung ein relativ großer Dämpfungshub verfügbar ist und die Schublade trotzdem fast komplett aus der Schubladenaufnahme ausfahrbar ist.

Es ist möglich, dass die Dämpfereinheit der Dämpfungsvorrichtung an der ortsfesten Basiseinheit oder alternativ an der beweglichen Basiseinheit angeordnet ist. Bevorzugt ist jedoch die Anordnung der Dämpfereinheit an der ortsfesten Basiseinheit, beispielsweise an einer Korpusschiene einer Führungseinheit oder an einem Möbelkorpus eines Möbels.

Die erste Dämpferkomponente ist an einem an der zugeordneten Basiseinheit befestigten Halter beweglich gelagert, der Anschlagmittel ausweist. In diesem Fall ist der Halter multifunktional und dient zum einen zur Führung der ersten Dämpferkomponente zwischen der Bereitschaftsposition und der Arbeitsposition und zum anderen wird durch ihn als Anschlag die Arbeitsposition definiert.

Wie bereits erwähnt, ist es besonders bevorzugt, die erste Dämpferkomponente an der ortsfesten Basiseinheit anzuordnen. Alternativ wäre es jedoch auch möglich, die erste Dämpferkomponente an der beweglichen Basiseinheit anzuordnen. In diesem Fall würde die erste Dämpferkomponente bei der Bewegung des bewegbaren Möbelteils mitbewegt werden.

Die nicht der ersten Dämpferkomponente zugeordnete, insbesondere bewegliche Basiseinheit, weist ein Mitnehmerelement auf, das beim Öffnen die erste Dämpferkomponente von der Bereitschaftsposition in die Arbeitsposition verlagert. In diesem Fall kommt das Mitnehmerelement also beim Öffnen des bewegbaren Möbelteils in Kontakt mit der Dämpfereinheit und veranlasst die Bewegung der Dämpferkomponente von der Bereitschaftsposition in die Arbeitsposition.

In besonders bevorzugter Weise löst das Mitnehmerelement die Dämpfungsfunktion aus. Es ist also möglich, dass das Mitnehmerelement in der Arbeitsposition der ersten Dämpferkomponente eine Verlagerung der ersten Dämpferkomponente relativ zur zweiten Dämpferkomponente veranlasst, wodurch eine Dämpfungsfunktion ausgelöst wird.

Das Mitnehmerelement prallt auf die zweite Dämpferkomponente auf und verlagert diese gemeinsam mit der ersten Dämpferkomponente, wobei letztere von der Bereitschaftsposition in die Arbeitsposition verlagert wird.

Es ist also möglich, dass das Mitnehmerelement in der Arbeitsposition der ersten Dämpferkomponente zur Auslösung der Dämpfungsfunktion die zweite Dämpferkomponente gegenüber der ersten Dämpferkomponente bewegt.

Bei einer Weiterbildung der Erfindung ist die Dämpfereinheit als Lineardämpfer mit zur Auslösung der Dämpfungsfunktion sich zueinander linear beweglichen Dämpferkomponenten oder als Rotationsdämpfer mit zur Auslösung der Dämpfungsfunktion sich zueinander rotatorisch beweglichen Dämpferkomponenten ausgebildet.

Bei einer Weiterbildung der Erfindung sind Rückstellmittel zur Rückstellung der ersten Dämpferkomponente von der Arbeits- in die Bereitschaftsposition vorgesehen.

Es ist möglich, dass die Rückstellmittel wenigstens ein Federelement aufweisen, deren Federkraft die erste Dämpferkomponente in die Bereitschaftsstellung zurückstellt, sobald die nicht der ersten Dämpferkomponente zugeordnete Basiseinheit außer Kontakt zur ersten Dämpferkomponente ist.

Alternativ oder zusätzlich ist es möglich, dass die Rückstellmittel einen Funktionsabschnitt der nicht der ersten Dämpferkomponente zugeordneten Basiseinheit umfassen, der beim Schließen die erste Dämpferkomponente in die Bereitschaftsstellung verlagert.

Die Erfindung umfasst ferner ein Möbel, mit wenigstens einem bewegbaren Möbelteil, insbesondere Schublade, gekennzeichnet durch eine Dämpfungsvorrichtung nach einem der Ansprüche 1 bis 12.

Ein bevorzugtes Ausführungsbeispiel der Erfindung ist in der Zeichnung dargestellt und wird im Folgenden näher erläutert. In der Zeichnung zeigen:
- Figur 1: Eine perspektivische Darstellung eines bevorzugten Ausführungsbeispiels der erfindungsgemäßen Dämpfungsvorrichtung mit der ersten Dämpferkomponente in der Bereitschaftsstellung,
- Figur 2: eine perspektivische Darstellung der Dämpfungsvorrichtung von Figur 1, wobei die erste Dämpferkomponente in die Arbeitsposition verlagert ist,
- Figur 3: eine perspektivische Darstellung der Dämpfungsvorrichtungen gemäß Figur 1, wobei eine Dämpfungsfunktion eingeleitet ist und
- Figur 4: eine perspektivische Darstellung der Dämpfungsvorrichtung von Figur 1, wobei die zweite Dämpferkomponente den maximalen Dämpfungshub zurückgelegt hat.

Die Figuren 1 bis 4 zeigen ein bevorzugtes Ausführungsbeispiel der erfindungsgemäßen Dämpfungsvorrichtung 11. Die Dämpfungsvorrichtung ist hier beispielhaft beim Einsatz zur Dämpfung der Öffnungsbewegung eines bewegbaren Möbelteils 12 in Form einer Schublade gezeigt und beschrieben.

Die Schublade ist mittels einer Führungseinrichtung (nicht dargestellt) relativ zu einem Möbelkorpus (nicht dargestellt) verschieblich gelagert. Die Führungsvorrichtung umfasst mehrere Führungseinheiten (nicht dargestellt), von denen zwei Führungseinheiten einander entgegengesetzt liegenden Seitenrändern der Schublade zugeordnet sind.

Die Führungseinheiten besitzen jeweils eine Korpusschiene, die beispielsweise als umgebogenes Blechbauteil ausgestattet sein kann. Die Korpusschiene ist über geeignete Befestigungsmittel an einer zugeordneten Seitenwand einer im Möbelkorpus ausgebildeten Schubladenaufnahme positionsfest befestigt. An der Korpusschiene ist eine Mittelschiene (nicht dargestellt) verschieblich gelagert, an der wiederrum eine Auszugsschiene oder Laufschiene mittels Lagermitteln verschieblich geführt ist. Die Auszugsschiene ist der Schublade zugeordnet und verläuft unterhalb des Schubalden-Bodens in Tiefenrichtung. Die Kombination aus Korpusschiene, Mittelschiene und Auszugsschiene wird Vollauszug genannt. Es ist jedoch auf denkbar, Führungseinheiten ohne Mittelschiene zu verwenden.

Die Dämpfungsvorrichtung 11 umfasst eine den Möbelkorpus des Möbels aufweisende ortsfeste Basiseinheit 13. Die Dämpfungsvorrichtung 11 umfasst ferner eine die Schublade aufweisende bewegliche Basiseinheit 14, wobei die bewegliche Basiseinheit 14 beweglich zur ortsfesten Basiseinheit 13 angeordnet ist.

Die ortsfeste Basiseinheit 13 besitzt einen Zubehörträger 15, der wenigstens eine Montageschnittstelle 16 zur werkzeuglosen Befestigung an der Möbelkomponente und wenigstens eine Befestigungsschnittstelle zur Befestigung von Zubehörteilen am Zubehörträger 15 aufweist.

Wie in den Figuren 1 bis 4 gezeigt, ist der Zubehörträger 15 als Flachkörper ausgebildet, beispielsweise in Form einer Trägerplatte. Der Zubehörträger 15 besteht zweckmäßigerweise aus Kunststoff. Mit Vorteil ist der Zubehörträger 15 ein Kunststoffspritzgießteil, womit er vielfach reproduzierbar und in einfacher und kostengünstiger Weise herstellbar ist.

Im gezeigten Beispiel 2 befindet sich die Montageschnittstelle 16 an einer Oberseite 18 des Zubehörträgers 15. Die Montageschnittstelle 16 besitzt erste und zweite Haltemittel 19a, 19b, über die der Zubehörträger 15 lösbar an einem Montageabschnitt eines zugeordneten Montagewinkels der Korpusschiene befestigt werden kann.

Die ersten und zweiten Haltemittel 19a, 19b übergreife im Montagezustand des Zubehörträgers 15 den Montageabschnitt am Montagewinkel.

Der Zubehörträger 15 weist einen sich quer zu dessen Längserstreckung verlaufenden Schlitz 20 auf, der zu einer Längsseite des Zubehörträgers 15 hin offen ist. Der Schlitz 20 wird durch geeignete Entformung bei der Herstellung des aus Kunststoffmaterial bestehenden Zubehörträgers 15 gleich mit angeformt. Der Schlitz 20 divergiert zur Längsseite des Zubehörträgers 15. Mit anderen Worten, die Schlitzbreite des Schlitzes 20 vergrößert sich zur Längsseite des Zubehörträgers 15 hin.

Der Schlitz 20 trennt den Zubehörträger 15 in ein erstes und zweites Trägerteil 21a, 21b. Die beiden Trägerteile 21a, 21b sind derart relativ zueinander bewegbar, dass der Abstand zwischen den beiden Haltemitteln 19a, 19b zur Montage des Zubehörträgers 15 an dem zugeordneten Montageabschnitt des Montagewinkels der Korpusschiene unter Aufweitung des Schlitzes 20 vergrößerbar ist. Die beiden Trägerteile 21a, 21b sind am Grund des Schlitzes 20 über ein Festkörpergelenk 22 miteinander verbunden.

Im Schlitz 20 sind Federmittel 23 angeordnet, deren Federkraft gegen die Aufweitung des Schlitzes 20 wirkt. Die Federmittel 23 sind einstückig mit den beiden Trägerteilen 21a, 21b verbunden. Die Federmittel 23 umfassen im Beispielsfall zwei schlaufenförmig gestaltete Blattfedern 24a, 24b, die jeweils einenends am einen und andernends am anderen Trägerteil 21a, 21b angeformt sind. Die Blattfedern 24a, 24b besitzen jeweils einen Schlaufenabschnitt 25, der sich in Schlitz-Breitenrichtung etwa in der Mitte des Schlitzes 20 befindet. Die Schlaufenabschnitte 25 der Blattfedern 24a, 24b sind einander zugewandt.

Wie in den Figuren 1 bis 4 dargestellt, besitzt der Zubehörträger 15 mehrere Befestigungsschnittstellen 17, von denen eine an der Längsseite des Zubehörträgers 15, die der Längsseite, zu der sich der Schlitz 20 hin öffnet, gegenüberliegt, ausgebildet ist. Die Befestigungsschnittstelle 17 an der Längsseite des Zubehörträgers 15 besitzt einen sich im Wesentlichen über die gesamte Länge des Zubehörträgers 15 erstreckenden Halter in Form einer Führungsleiste 26, an der eine Dämpfereinheit 27 der Dämpfungsvorrichtung 11 linear beweglichen geführt ist. Die Führungsleiste 26 bildet eine Schiebeführung zur Führung der Dämpfereinheit 27 am Zubehörträger 15. Die Führungsleiste 26 besitzt eine Leitschiene 28, die den äußeren längsseitigen Abschluss des Zubehörträgers 15 bildet. In Richtung des Zentrums des Zubehörträgers 15 befindet sich an der Ober- und Unterseite des Zubehörträgers 15 jeweils eine parallel zur Leitschiene 28 verlaufende Führungsnut 29.

Wie insbesondere die Figuren zeigen, besitzt die Dämpfereinheit 27 eine erste Dämpferkomponente 30 und eine zweite Dämpferkomponente 31, die relativ zueinander beweglich sind.

Im gezeigten Beispielsfall ist die erste Dämpferkomponente an der Führungsleiste 26 des Zubehörträgers 15 zwischen einer Bereitschaftsposition 32 und einer Arbeitsposition 33 verschieblich geführt.

Die erste Dämpferkomponente 30 besitzt hierzu ein schlittenartiges Führungselement 34, das die Leitschiene 28 an ihrer Ober- und Unterseite umgreift und in die dahinter angeordneten Führungsnuten 29 an der Ober- und Unterseite des Zubehörträgers 15 eintaucht. Das schlittenartige Führungselement 34 ist, wie die Zusammenschau der Figuren 1 bis 4 zeigt, zwischen der Bereitschaftsposition 32 und der Arbeitsposition 33 linear beweglich an der Führungsleiste 26 des Zubehörträgers 15 geführt.

Die erste Dämpferkomponente 30 besitzt ferner eine langgestreckte Basiseinheit 35, die seitlich an das schlittenartige Führungselement 34 angesetzt, insbesondere einstückig mit diesem verbunden ist. Die Basiseinheit 35 wird also bei der Bewegung des Führungselements 34 mitbewegt. Die Längserstreckung der Basiseinheit 35 ist deutlich größer als die des Führungselements 34.

Die Basiseinheit 35 besitzt eine sich in Längsrichtung der Basiseinheit 35 erstreckende insbesondere halbzylindrische Dämpferaufnahme 36, zur Aufnahme und Führung der zweiten Dämpferkomponente 31. Die Dämpferaufnahme 36 besitzt einen sich quer zur Längserstreckung der Dämpferaufnahme ausgerichteten Endanschlag 37, der von einer Abschlusswand 38 gebildet wird.

Wie insbesondere in Figur 1 gezeigt, besitzt die Führungsleiste 26 Anschlagmittel 39, die die Arbeitsposition 33 der ersten Dämpferkomponente 30 definieren. Zu den Anschlagmitteln 39 zählen an der Leitschiene 28 an dessen Ober- und Unterkante ausgebildete Kerben 40, die insbesondere paarweise angeordnet sind, das heißt an der Oberkante der Leitschiene 28 sind zwei Kerben ausgebildet, die in Längsrichtung der Leitschiene beabstandet zueinander angeordnet sind und von denen die eine im Bereich der vorderen und die andere im Bereich des hinteren Endes der Leitschiene angeordnet ist, und denen jeweils an der Unterkante der Leitschiene 28 korrespondierende Kerben 40 zugeordnet sind. Die Kerben 40 korrespondieren mit an dem schlittenartigen Führungselement 34 ausgebildeten Vorsprüngen (nicht dargestellt).

Die erste Dämpferkomponente 30 umfasst ferner Komponenten eines Lineardämpfers 41, nämlich eine Dämpferkolbenanordnung 42, mit einer Kolbenstange 43, die einerseits an der Abschlusswand 38 der Basiseinheit 35 befestigt ist und ortsfest bezüglich der Basiseinheit 35 ausgebildet ist. Am anderen Ende der Kolbenstange 43 befindet sich ein Dämpferkolben 44. Der Dämpferkolben 44 ist in einem Dämpfergehäuse 45 aufgenommen, das den Hauptbestandteil der zweiten Dämpferkomponente 31 bildet. Das Dämpfergehäuse 45 ist in der Dämpferaufnahme 36 linear beweglich gegenüber der Dämpferkolbenanordnung 42 mit Kolbenstange 43 und Dämpferkolben 44 geführt.

Wie insbesondere in Figur 1 dargestellt, besitzt die bewegliche Basiseinheit 14 die Schublade, an deren SchubladenRückwand ein über den Schubladen-Boden hinausragendes Mitnehmerelement 46 angeordnet ist.

Beim Öffnen der Schublade kommt das Mitnehmerelement 46 in Kontakt mit dem Dämpfergehäuse 45 der zweiten Dämpferkomponente 31 an der ortsfesten Basiseinheit 13. Diese Situation ist in Figur 1 dargestellt. Beim Aufprall des Mitnehmerelements 46 auf die hintere Stirnseite des Dämpfergehäuses 45 wird die komplette Dämpfereinheit 27 und somit die in der Bereitschaftsposition 32 (Figur 1) befindliche erste Dämpferkomponente 30 mit der Basiseinheit 35 und der Dämpferkolbenanordnung 42 verschoben, indem das schlittenartige Führungselement 34 an der zugeordneten Leitschiene 28 der Führungsleiste 26 linear verlagert wird. Die Kraft, die zur Verlagerung der kompletten Dämpfereinheit 27 aufgewendet werden muss ist hierbei geringer, als diejenige, die zur Verschiebung des Dämpfergehäuses 45 bezüglich der Dämpferkolbenanordnung 42 benötigt wird. Daher wird beim Aufprall des Mitnehmerelements 46 auf die hintere Stirnseite des Dämpfergehäuses 45 noch keine Dämpfungsfunktion ausgelöst, sondern das Dämpfergehäuse 45 wird mitsamt der Dämpferkolbenanordnung 42 und der Basiseinheit 35 der ersten Dämpferkomponente 30 verlagert.

Die erste Dämpferkomponente 30 mit der Basiseinheit 35 und der Dämpferkolbenanordnung 42 wird von der Bereitschaftsposition 32 in die Arbeitsposition 33 verlagert, die durch das in Verlagerungsrichtung hintere Kerbenpaar vorgegeben ist.

Charakteristisch ist, dass die Basiseinheit 35 in der Arbeitsposition 33 der ersten Dämpferkomponente 30 mit der Dämpferkolbenanordnung 42 aus der Schubladenaufnahme herausgefahren ist. Eine Dämpfungsfunktion hat also bisher nicht stattgefunden und die Schublade kann fast bis ganz zur Offenstellung gefahren werden, bis die Dämpfungsfunktion einsetzt.

Ist die Arbeitsposition 33 der ersten Dämpferkomponente 30 erreicht, so wird anschließend das Dämpfergehäuse 45 relativ zur Dämpferkolbenanordnung 42 bewegt, das heißt, eine Dämpferfunktion wird ausgelöst. Das Dämpfergehäuse 45 fährt dabei, wie in den Figuren 3 und 4 dargestellt, in die Dämpferaufnahme 36 ein, wobei der im Dämpfergehäuse 45 aufgenommene Dämpferkolben 44 durch Verdrängung von Dämpfungsmedium, insbesondere Hydrauliköl oder Luft, eine Dämpfungsfunktion erzeugt, sodass das Einfahren der Schublade in die Offenstellung abgebremst und gedämpft wird.

Beim Einfahren der Schublade kommt die Rückseite der Schubladen-Front mit der ersten Dämpferkomponente 30 in Kontakt, wodurch diese durch die Schiebeführung des schlittenartigen Führungselements 34 an der Leitschiene 28 von der Arbeitsposition 33 in die Bereitschaftsposition 32 rückgestellt wird. Zuvor wurde bereits das Dämpfergehäuse 45 durch Kontaktverlust mit dem Mitnehmerelement 46 in die Ausgangsstellung rückgestellt.

## Patentansprüche

1. Dämpfungsvorrichtung zur Dämpfung der Öffnungsbewegung eines bewegbaren Möbelteils (12), mit einer einen Möbelkorpus eines Möbels aufweisenden ortsfesten Basiseinheit (13) und einer das bewegbare Möbelteil (12) aufweisenden beweglichen Basiseinheit (14), wobei die bewegliche Basiseinheit (14) beweglich zur ortsfesten Basiseinheit (13) angeordnet ist, und mit einer Dämpfereinheit (27), die erste und zweite, unter Ausführung einer Dämpfungsfunktion, relativ zueinander bewegliche Dämpferkomponenten (30, 31) aufweist, von denen die erste Dämpferkomponente (30) an der einen Basiseinheit (13, 14) angeordnet ist, wobei bei Annäherung der beweglichen Basiseinheit (14) in ihre Endlage ein Aufprall zwischen der zweiten Dämpferkomponente (31) und der anderen Basiseinheit (13, 14) stattfindet, wobei die erste Dämpferkomponente (30) an einem an der zugeordneten Basiseinheit (13, 14) befestigten und Anschlagmittel (39) aufweisenden Halter (26) derart beweglich gelagert ist, dass sie beim Aufprall aus einer Bereitschaftposition (32) in eine durch die Anschlagmittel (39) abgestützte Arbeitsposition (33) verlagerbar ist, in der die Dämpfungsfunktion ausführbar ist, wobei die nicht der ersten Dämpferkomponente (30) zugeordnete Basiseinheit (13, 14) ein Mitnehmerelement (46) aufweist, das beim Öffnen die erste Dämpferkomponente (30) von der Bereitschaftsposition (32) in die Arbeitsposition (33) verlagert, indem das Mitnehmerelement (46) auf die zweite Dämpferkomponente (31) aufprallt und diese gemeinsam mit der ersten Dämpferkomponente (30) verlagert, wobei letztere von der Bereitschaftsposition (32) in die Arbeitsposition (33) verlagert wird.

2. Dämpfungsvorrichtung nach einem der vorhergehenden Ansprüche, **dadurch gekennzeichnet, dass** die erste Dämpferkomponente (30) an der ortsfesten Basiseinheit (13) angeordnet ist.

3. Dämpfungsvorrichtung nach Anspruch 1 oder 2, **dadurch gekennzeichnet, dass** das Mitnehmerelement (46) die Dämpfungsfunktion auslöst.

4. Dämpfungsvorrichtung nach einem der vorhergehenden Ansprüche, **dadurch gekennzeichnet, dass** das Mitnehmerelement (46) in der Arbeitsposition (33) der ersten Dämpferkomponente (30) die zweite Dämpferkomponente (31) gegenüber der ersten Dämpferkomponente (30) bewegt.

5. Dämpfungsvorrichtung nach einem der vorhergehenden Ansprüche, **dadurch gekennzeichnet, dass** die Dämpfereinheit (27) als Lineardämpfer mit zur Auslösung der Dämpfungsfunktion sich zueinander linear beweglichen Dämpferkomponenten oder als Rotationsdämpfer mit zur Auslösung der Dämpfungsfunktion sich zueinander rotatorisch beweglichen Dämpferkomponenten ausgebildet ist.

6. Dämpfungsvorrichtung nach einem der vorhergehenden Ansprüche, **gekennzeichnet durch** Rückstellmittel zur Rückstellung der ersten Dämpferkomponente (30) von der Arbeits- in die Bereitschaftsposition (33, 32).

7. Dämpfungsvorrichtung nach Anspruch 6, **dadurch gekennzeichnet, dass** die Rückstellmittel wenigstens ein Federelement aufweisen, deren Federkraft die erste Dämpferkomponente (30) in die Bereitschaftsposition (32) zurückstellt, sobald die nicht der ersten Dämpferkomponente (30) zugeordnete Basiseinheit (13, 14) außer Kontakt zur ersten Dämpferkomponente (30) ist.

8. Dämpfungsvorrichtung nach Anspruch 6 oder 7, **dadurch gekennzeichnet, dass** die Rückstellmittel einen Funktionsabschnitt, der nicht der ersten Dämpferkomponente (30) zugeordneten Basiseinheit (13) umfassen, der beim Schließen die ersten Dämpferkomponente (30) in die Bereitschaftsposition (32) verlagert.

9. Möbel, mit wenigstens einem bewegbaren Möbelteil, insbesondere Schublade, **gekennzeichnet durch** eine Dämpfungsvorrichtung (11) nach einem der Ansprüche 1 bis 8.

## Claims

1. Damping device for damping the opening movement of a movable furniture part (12), with a stationary base unit (13) which has a furniture carcass of a piece of furniture, and a movable base unit (14) which has the movable furniture part (12), wherein the movable base unit (14) is mounted movably relative to the stationary base unit (13), and with a damper unit (27) which has first and second damper components (30, 31), movable relative to one another to perform a damping function, of which the first damper component (30) is mounted on the one base unit (13, 14) wherein, when the movable base unit (14) approaches its end position an impact takes place between the second damper component (31) and the other base unit (13, 14), wherein the first damper component (30) is movably mounted on a holder (26), fastened to the assigned base unit (13, 14) and having stop means (39), in such a way that it may be displaced on impact from a standby position (32) into a working position (33) supported by the stop means (39), in which the damping function may be executed, wherein the base unit (13, 14) not assigned to the first damper component (30) has a driving element (46) which, on opening, displaces the first damper component (30) from the standby position (32) into the working position (33), by means of the driving element (46) striking the second damper component (31) and displacing the latter together with the first damper component (30), wherein the latter is displaced from the standby position (32) into the working position (33).

2. Damping device according to any of the preceding claims, **characterised in that** the first damper component (30) is mounted on the stationary base unit (13).

3. Damping device according to claim 1 or 2, **characterised in that** the driving element (46) triggers the damping function.

4. Damping device according to any of the preceding claims, **characterised in that** the driving element (46) in the working position (33) of the first damper component (30) moves the second damper component (31) relative to the first damper component (30).

5. Damping device according to any of the preceding claims, **characterised in that** the damper unit (27) is in the form of a linear damper with damper components capable of linear movement towards one another to trigger the damping function, or as a rotation damper with damper components capable of rotary movement towards one another to trigger the damping function.

6. Damping device according to any of the preceding claims, **characterised by** resetting means for resetting the first damper component (30) from the working position into the standby position (33, 32).

7. Damping device according to claim 6, **characterised in that** the resetting means have at least one spring element, the spring force of which resets the first damper component (30) into the standby position (32) as soon as the base unit (13, 14) not assigned to the first damper component (30) is out of contact with the first damper component (30).

8. Damping device according to claim 6 or 7, **characterised in that** the resetting means include a function section of the base unit (13) not assigned to the first damper component (30) which, on closing, displaces the first damper component (30) into the standby position (32).

9. Piece of furniture with at least one movable furniture part, in particular a drawer, **characterised by** a damping device (11) according to any of claims 1 to 8.

## Revendications

1. Dispositif d'amortissement servant à amortir le déplacement d'ouverture d'une partie de meuble (12) pouvant être déplacée, avec une unité de base stationnaire (13) présentant un corps de meuble d'un meuble et une unité de base mobile (14) présentant la partie de meuble (12) pouvant être déplacée, dans lequel l'unité de base mobile (14) est disposée de manière mobile par rapport à l'unité de base stationnaire (13), et avec une unité amortisseuse (27), qui présente des premier et deuxième composants amortisseurs (30, 31) mobiles les uns par rapport aux autres en exécutant une fonction d'amortissement, parmi lesquels le premier composant amortisseur (30) est disposé au niveau de l'une unité de base (13, 14), dans lequel à l'approche de l'unité de base mobile (14), dans sa position finale, un impact a lieu entre le deuxième composant amortisseur (31) et l'autre unité de base (13, 14), dans lequel le premier composant amortisseur (30) est monté de manière mobile au niveau d'un système de maintien (26) fixé à l'unité de base (13, 14) associée et présentant des moyens de butée (39) de telle manière qu'il peut être déplacé, lors de l'impact, d'une position de disponibilité (32) à une position de travail (33) soutenue par les moyens de butée (39), dans laquelle la fonction d'amortissement peut être exécutée, dans lequel l'unité de base (13, 14) non associée au premier composant amortisseur (30) présente un élément entraîneur (46), qui déplace lors de l'ouverture le premier composant amortisseur (30) de la position de disponibilité (32) à la position de travail (33) en ce que l'élément entraîneur (46) vient heurter le deuxième composant amortisseur (31) et déplace celui-ci conjointement avec le premier composant amortisseur (30), dans lequel celui-ci est déplacé de la position de disponibilité (32) à la position de travail (33).

2. Dispositif d'amortissement selon l'une quelconque des revendications précédentes, **caractérisé en ce que** le premier composant amortisseur (30) est disposé au niveau de l'unité de base stationnaire (13).

3. Dispositif d'amortissement selon la revendication 1 ou 2, **caractérisé en ce que** l'élément entraîneur (46) déclenche la fonction d'amortissement.

4. Dispositif d'amortissement selon l'une quelconque des revendications précédentes, **caractérisé en ce que** l'élément entraîneur (46) déplace, dans la position de travail (33) du premier composant amortisseur (30), le deuxième composant amortisseur (31) par rapport au premier composant amortisseur (30).

5. Dispositif d'amortissement selon l'une quelconque des revendications précédentes, **caractérisé en ce que** l'unité amortisseuse (27) est réalisée sous la forme d'un amortisseur linéaire avec des composants amortisseurs mobiles de manière linéaire les uns par rapport aux autres pour déclencher la fonction d'amortissement ou sous la forme d'un amortisseur rotatif avec des composants amortisseurs mobiles en rotation les uns par rapport aux autres pour déclencher la fonction d'amortissement.

6. Dispositif d'amortissement selon l'une quelconque des revendications précédentes, **caractérisé par** des moyens de rappel servant au rappel du premier composant amortisseur (30) de la position de travail à la position de disponibilité (33, 32).

7. Dispositif d'amortissement selon la revendication 6, **caractérisé en ce que** les moyens de rappel présentent au moins un élément de ressort, dont la force de ressort ramène le premier composant amortisseur (30) dans la position de disponibilité (32) dès que l'unité de base (13, 14) non associée au premier composant amortisseur (30) n'est pas en contact par rapport au premier composant amortisseur (30).

8. Dispositif d'amortissement selon la revendication 6 ou 7, **caractérisé en ce que** les moyens de rappel déplacent une section fonctionnelle de l'unité de base (13) non associée au premier composant amortisseur (30), qui déplace lors de la fermeture le premier composant amortisseur (30) dans la position de disponibilité (32).

9. Meuble avec au moins une partie de meuble pouvant être déplacée, en particulier un tiroir, **caractérisé par** un dispositif d'amortissement (11) selon l'une quelconque des revendications 1 à 8.
